# EUROPÄISCHE PATENTANMELDUNG

(11) **EP 4 778 841 A2**
(43) Veröffentlichungstag der Anmeldung: **22.07.2026**
(21) Anmeldenummer: 25222682.4
(22) Anmeldetag: 11.12.2025
(51) Int. Cl.: B65B 13/02, B65B 13/16, B65B 13/18, B65B 35/30, B65B 61/26, B65B 61/28

(54) **VERFAHREN ZUR WEITERVERARBEITUNG EINER DRAHTKETTE**

(30) Priorität: 17.01.2025 AT 500192025
(71) Anmelder: SW Automatisierung GmbH, 5440 Golling an der Salzach (AT)
(72) Erfinder: Schauer, Johannes, 5431 Kuchl (AT); Lindner, Rupert, 5431 Kuchl (AT); Grünwald, Felix, 5500 Bischofshofen (AT)
(74) Vertreter: Torggler & Hofmann Patentanwälte - Innsbruck

(57) **Zusammenfassung**

Verfahren zur Weiterverarbeitung wenigstens einer Drahtkette (1) mittels eines Bearbeitungsmoduls (2) einer Drahtkonfektioniermaschine (3), wobei die folgenden Verfahrensschritte durchgeführt werden:
- in einem vorbereitenden Verfahrensschritt werden zumindest zwei Drähte (4), vorzugsweise mittels eines Klebebandes (8) und/oder räumlich voneinander beabstandet, miteinander verbunden, sodass die zumindest zwei Drähte (4) in Form wenigstens einer Drahtkette (1) bereitgestellt werden, und
- die wenigstens eine Drahtkette (1) wird dem Bearbeitungsmodul (2), vorzugsweise einzeln, zugeführt und über eine Bündeleinrichtung (5) des Bearbeitungsmoduls (2) gebündelt, wobei die wenigstens eine gebündelte Drahtkette (1) durch das Bearbeitungsmodul (2) mittels wenigstens eines Fixierungsmittels (6) zu, vorzugsweise genau, einem Drahtbündel (7) verbunden wird.

## Beschreibung

Die Erfindung betrifft ein Verfahren zur Weiterverarbeitung einer Drahtkette mittels eines Bearbeitungsmoduls einer Drahtkonfektioniermaschine. Des Weiteren betrifft die Erfindung ein Bearbeitungsmodul für eine Drahtkonfektioniermaschine zur Durchführung eines solchen Verfahrens sowie eine Drahtkonfektioniermaschine mit zumindest einem solchen Bearbeitungsmodul.

Herkömmlicherweise wird eine Vielzahl von Drähten im Wesentlichen gemäß zweier variierender Konzepte von einer Drahtkonfektioniermaschine automatisiert zur Weiterbearbeitung oder direkten Anwendung - beispielsweise zum direkten Anschluss an ein elektrisches Gerät - aufbereitet. Entweder, die einzelnen werden zu einem Bündel zusammengefasst, oder die einzelnen Drähte werden in Form einer Drahtkette aufbereitet. Eine Drahtkette zeichnet sich dadurch aus, dass die einzelnen Drähte sukzessive - beispielsweise auf einem Klebeband - chronologisch gereiht und miteinander verbunden werden.

Nachteilig am Stand der Technik in Bezug auf ein Bündel von Drähten ist, dass die Reihenfolge der Drähte - wie sie anschließend weiterverarbeitet oder zur Anwendung intendiert ist - verloren geht. Nachteilig am Stand der Technik in Bezug auf eine Drahtkette ist in Bezug auf die Integration bei Drahtkonfektioniermaschinen, dass nicht nur die Reihenfolge der einzelnen Drähte hinsichtlich der weiteren Logistik relevant ist, sondern auch die Handhabung der einzelnen Drahtketten. Diese werden jedoch von der Drahtkonfektioniermaschine in einer Ablagevorrichtung zwischengespeichert, wobei sich insbesondere aufgrund der Taktzeit der Drahtkonfektioniermaschine rasch ein Verdrillen, Verheddern und/oder Verhaken der einzelnen Drähte und/oder Bündel einstellt. Im Resultat stellt sich ein wirres Konglomerat an Drahtketten und Drähten ein, bei welchem eine unsortierte, unzuordenbare und schwierig zu entwirrende Menge an Drähten/Drahtketten in der Ablagevorrichtung vorliegt, wodurch eine weitere Verwendung mit zusätzlichen Arbeitsschritten und Zeitverzögerungen sowie einem geringen Maß an Benutzerkomfort oder der praktischen Unanwendbarkeit eines erhöhten Automatisierungsgrades einhergeht.

Die objektive technische Aufgabe der vorliegenden Erfindung besteht daher darin, ein gegenüber dem Stand der Technik verbessertes Verfahren zur Weiterverarbeitung wenigstens einer Drahtkette sowie ein Bearbeitungsmodul für eine Drahtkonfektioniermaschine anzugeben, bei welchen die Nachteile des Standes der Technik zumindest teilweise behoben sind, und welche sich insbesondere durch die Bereitstellung von Drahtketten in einer Form zur vereinfachten Weiterverarbeitung auszeichnen.

Diese Aufgabe wird durch die Merkmale des Anspruches 1 gelöst.

Es ist demnach erfindungsgemäß ein Verfahren zur Weiterverarbeitung wenigstens einer Drahtkette mittels eines Bearbeitungsmoduls einer Drahtkonfektioniermaschine vorgesehen, bei welchem folgende Verfahrensschritte durchgeführt werden:
- in einem vorbereitenden Verfahrensschritt werden zumindest zwei Drähte, vorzugsweise mittels eines Klebebandes und/oder räumlich voneinander beabstandet, miteinander verbunden, sodass die zumindest zwei Drähte in Form wenigstens einer Drahtkette bereitgestellt werden, und
- die wenigstens eine Drahtkette wird dem Bearbeitungsmodul, vorzugsweise einzeln, zugeführt und über eine Bündeleinrichtung des Bearbeitungsmoduls gebündelt, wobei die wenigstens eine gebündelte Drahtkette durch das Bearbeitungsmodul mittels wenigstens eines Fixierungsmittels zu, vorzugsweise genau, einem Drahtbündel verbunden wird.

Dadurch wird es erst ermöglicht, dass eine Vielzahl an Drahtbündeln, welche durch die Drahtkonfektioniermaschine ausgegeben wird, in einer Form bereitgestellt wird, welche die Tendenz zum Ineinanderverhaken hemmt und/oder komfortabel von einer Ablagevorrichtung zur Weiterverarbeitung entnehmbar ist.

Die Prozessschritte müssen im Allgemeinen nicht nacheinander durchgeführt werden, wobei beispielsweise eine Zuführung zu dem Bearbeitungsmodul parallel zur Bildung der wenigstens einen Drahtkette erfolgen kann. Bevorzugt werden Drahtketten einzeln iterativ jeweils zu einem Bündel - bestehend aus je einer Drahtkette oder einer Vielzahl an Drahtketten - mittels des wenigstens einen Fixierungsmittels zusammengefasst, wobei dies im Allgemeinen nicht zwingend erforderlich ist. Zudem kann im Zuge des Verfahrens eine Vielzahl an Drahtbündel - nacheinander oder parallel - hergestellt werden.

Hinzu kommt die positive Eigenschaft, dass durch das durch das wenigstens eine Fixierungsmittel, welches im Allgemeinen in Ergänzung zu einem Haltemittel zur Verbindung der einzelnen Drähte der wenigstens einen Drahtkette vorliegt, die Reihenfolge an zu verarbeitenden Drähten aufrechterhalten bleibt, das Risiko einer Beschädigung der wenigstens einen Drahtkette reduziert wird und/oder die Möglichkeit der Bereitstellung zusätzlicher Informationenen (zum Beispiel über zumindest ein Identifikationsmittel) - wie beispielsweise eine Zuordnung der wenigstens einen Drahtkette für die intendierte Anwendung, eine Anzahl und/oder Art der umfassten Drähte, eine Chargen- und/oder Bestell-Nummer - bietet. Dadurch kann die Drahtkonfektioniermaschine beispielsweise automatisiert 100 Drahtketten für 50 Aufträge zu 100 Drahtbündeln generieren und auswerfen, welche von einem Benutzer anschließend benutzerfreundlich von der Drahtkonfektioniermaschine entnommen werden kann - ohne die einzelnen Drahtketten entwirren zu müssen - und zudem auf einen Blick erkennt, um welches Drahtbündel es sich handelt und für welchen Einsatzzweck das Drahtbündel vorgesehen ist. Die Geometrie des Drahtbündels ermöglicht zudem eine der Herstellung der Drahtbündel nachgelagerte automatisierte Weiterverarbeitung und/oder Erkennung der Drahtbündel.

Einerseits kann (genau) eine Drahtkette in kompakter Form zu einem Drahtbündel übergeführt werden. Andererseits kann eine Vielzahl an Drahtketten zu (genau) einem Drahtbündel zusammengefasst werden, wobei sich insbesondere Vorteile für den Produktions/- und/oder Logistikprozess ergeben können.

Es ist beispielsweise auch denkbar, dem Bearbeitungsmodul sechs Drahtketten zuzuführen, um ein Drahtbündel bestehend aus einer Drahtkette, ein Drahtbündel bestehend aus zwei Drahtketten und ein Drahtbündel aus drei Drahtketten - bevorzugt sequentiell - anzufertigen.

Üblicherweise verwendete Drähte weisen eine Länge von 150 mm bis 1200 mm auf, wobei die Drähte auch beispielsweise eine Länge von 30 m aufweisen können. Die einzelnen Drähte der wenigstens einen Drahtkette beziehungsweise des generierten Drahtbündels oder der generierten Drahtbündel können variierende Längen oder dieselbe Länge aufweisen. Eine Drahtkette kann beispielsweise 100 Drähte umfassen, wobei übliche Drahtketten zum Beispiel in etwa 50 Drähte umfassen. Ein Draht der wenigstens einen Drahtkette beziehungsweise des Drahtbündels weist bevorzugt einen Querschnitt von 0,5 mm² bis 6 mm² auf, wobei das Spektrum und die Dimensionierung der Drähte im Allgemeinen beliebig wählbar sind.

An wenigstens einem Draht ist bevorzugt zumindest ein, vorzugsweise zwei, Leiterendstück angeordnet. Die Vielzahl an Drähte können unterschiedliche oder identische Leiterendstücke aufweisen. Bevorzugt liegt das Leiterendstück als Aderendhülse, Crimpverbindung oder dergleichen vor. Beispielsweise kann eine Drahtkette oder eine Vielzahl an Drahtketten eines Bündels gleiche oder unterschiedliche Leiterendstücke umfassen.

Das wenigstens eine Fixierungsmittel kann an selbigem freien Ende der Drähte, an welchem die Drähte mittels einem Klebeband zu einer Drahtkette zusammengefasst sind, angeordnet werden. Wird das wenigstens eine Fixierungsmittel an einem dem Klebeband abgewandten freien Ende der Drahtkette angeordnet, kann ein besonders kompaktes Bündel erwirkt werden. Im Allgemeinen kann das Bündel einseitig oder zweiseitig mit dem wenigstens einen Fixierungsmittels versehen werden.

Bevorzugt wird die Drahtkette über beide freien Enden mit dem wenigstens einen Fixierungsmittel versehen, sodass das Drahtbündel schlaufenartig mit angrenzend zueinander angeordneten freien Enden bereitgestellt wird. Dadurch kann ein besonders kompaktes Bündel bedingt werden.

Das wenigstens eine Fixierungsmittel weist bevorzugt eine im Wesentlichen quadratische Geometrie und/oder ein Maß von circa 150 mm mal 20 mm auf, wobei die Form und Dimensionierung des wenigstens einen Fixierungsmittels im Allgemeinen beliebig ausgestaltet sein kann.

Bevorzugt wird das Verfahren vollautomatisiert - insbesondere die Bereitstellung der Drahtkette im oder außerhalb des Bearbeitungsmoduls und/oder die Zuführung der Drahtkette in das Bearbeitungsmodul (mit einer entsprechend konfigurierten Antriebsvorrichtung/Steuereinrichtung) - durchgeführt.

Bevorzugt wird die Drahtkette durch eine Drahtkettenbereitstellungsvorrichtung am Bearbeitungsmodul, vorzugsweise während dem Einbringen der Drahtkette in die Bündeleinrichtung, gebildet.

Wie eingangs ausgeführt wird Schutz auch begehrt für ein Bearbeitungsmodul für eine Drahtkonfektioniermaschine zur Durchführung eines solchen Verfahrens, umfassend eine Bündeleinrichtung zum Bündeln wenigstens einer Drahtkette umfassend zumindest zwei miteinander, vorzugsweise mittels eines Klebebandes und/oder räumlich voneinander beabstandeten, verbundenen Drähte, dadurch gekennzeichnet, dass das Bearbeitungsmodul eine Fixierungsvorrichtung umfasst, welche dazu eingerichtet ist, die wenigstens eine der Bündeleinrichtung zugeführte Drahtkette mittels wenigstens eines Fixierungsmittels automatisiert zu wenigstens einem Drahtbündel zu verbinden.

Die Bündeleinrichtung ist im Allgemeinen dazu vorgesehen, die wenigstens eine Drahtkette in eine Form zu transformieren, welche sich besonders für die Bündelung und Fixierung zu einem Drahtbündel eignet. Die Fixierungsvorrichtung ist im Allgemeinen dazu vorgesehen, die Überführung von wenigstens einer Drahtkette zu einem Drahtbündel zu generieren. Besonders bevorzugt sind sowohl die Bündeleinrichtung als auch die Fixierungsvorrichtung derart automatisiert in die Drahtkonfektioniermaschine integriert, dass keine manuellen Arbeitsschritte erforderlich sind.

Beispielsweise kann eine der Bündeleinrichtung vorgelagerte und an dem Bearbeitungsmodul angeordnete Drahtkettenbereitstellungsvorrichtung vorgesehen sein, mit welcher eine Drahtkette vor oder während dem Bündeln der Drahtkette bereitgestellt werden kann.

Wie eingangs ausgeführt, wird Schutz auch begehrt für eine Drahtkonfektioniermaschine mit zumindest einem solchen Bearbeitungsmodul.

Im Allgemeinen ist zumindest eine Steuer- oder Regeleinrichtung dazu implementiert, die Bauteilkomponenten zum Bündeln der wenigstens einen Drahtkette zu einem Drahtbündel anzusteuern. Diesbezüglich kann eine eigene Antriebs- und Steuereinrichtung pro Bauteilkomponente oder Baueinheit vorgesehen sein oder eine gemeinsame Antriebs- und Steuereinrichtung für zumindest zwei Bauteilkomponenten oder Baueinheiten vorgesehen sein. Die Steuer- oder Regeleinrichtung kann in dem Bearbeitungsmodul oder in der Drahtkonfektioniermaschine integriert sein oder in Form einer dezentralen Steuer- oder Regeleinrichtung vorliegen. Die Anzahl an parallel oder sukzessive zu verarbeitenden Drahtketten oder Drahtbündel ist im Allgemeinen beliebig. Beispielsweise können zwei Bündeleinrichtungen für eine abweichende Anzahl an Drähten pro Drahtkette vorgesehen sein. Beispielsweise kann die Bündeleinrichtung oder die Fixierungsvorrichtung in Abhängigkeit der Anzahl an Drähten der jeweiligen Drahtkette oder Drahtketten angesteuert werden.

Vorteilhafte Ausführungsformen der Erfindung sind in den abhängigen Ansprüchen definiert.

Gemäß einem vorteilhaften Ausführungsbeispiel ist vorgesehen, dass zumindest einer der folgenden Verfahrensschritte, vorzugsweise automatisiert durch wenigstens eine dazu konfigurierte Antriebsvorrichtung und/oder in Abhängigkeit einer Dimensionierung der wenigstens einen Drahtkette, durchgeführt wird:
- das wenigstens eine Fixierungsmittel wird, vorzugsweise vor einer Anbindung an der wenigstens einen Drahtkette, bedruckt
- das wenigstens eine Fixierungsmittel wird geschnitten
- das wenigstens eine Fixierungsmittel wird zu der wenigstens einen gebündelten Drahtkette manövriert
- das wenigstens eine Fixierungsmittel wird um die wenigstens eine gebündelte Drahtkette herumgeführt und/oder über zwei freie Enden zusammengeführt, vorzugsweise zusammengeklebt,
- das Drahtbündel wird aus der Bündeleinrichtung ausgeworfen und/oder entfernt
- das Drahtbündel wird zusammen mit wenigstens einem weiteren Drahtbündel auf einer Ablagevorrichtung zwischengespeichert

Beispielsweise kann ein sich als besonders effizient erwiesenes exemplarisches Verfahren zur Fertigung eines Drahtbündels wie folgt expliziert werden: Eine Vielzahl an Drähten wird durch ein Klebeband zu wenigstens einer Drahtkette zusammengefügt, welche in der Bündeleinrichtung abgelegt und gebündelt wird. Anschließend wird ein Fixierungsmittel in Form eines Klebestreifens mit einem Identifikationsmittel bedruckt, zugeschnitten und mittels zwei Saugnäpfen (als Transportmittel) zu der wenigstens einen gebündelten Drahtkette manövriert. Darauffolgend wird das als Klebestreifen vorliegende Fixierungsmittel mittels zwei Rollen durch Hübe einer Pneumatikvorrichtung um die wenigstens eine gebündelte Drahtkette geführt und über freie Enden des Klebestreifens verklebt (der Klebestreifen kann einseitig vollständig oder lediglich bereichsweise mit Klebe-/Haftmittel versehen sein). Die Saugnäpfe verfahren anschließend erneut in die Ausgangsposition und die Bündeleinrichtung wird aufgespreizt, wobei auch eine anderweitige Bewegungstrajektorie als relative Bewegung zwischen dem Drahtbündel und der Bündeleinrichtung (wie Verschiebung der Bündeleinrichtung oder des Drahtbündels) vorgesehen sein kann. Das Drahtbündel kann mittels einer als schiefen Ebene ausgebildeten Rutsche oder direkt auf eine Ablagevorrichtung als Lager zur Zwischenspeicherung einer Vielzahl oder einzelner Drahtbündel angeordnet weitergegeben werden (eine direkte Weiterleitung zur Weiterverarbeitung ist ebenfalls möglich).

Gemäß einer vorteilhaften Ausführungsform ist vorgesehen, dass das wenigstens eine Fixierungsmittel in Form eines Klebestreifens vorliegt.

Ein Klebestreifen hat sich hinsichtlich der Eignung zum Bedrucken und aufgrund der materialspezifischen Charakteristika bezüglich Flexibilität als besonders günstig für die Bündelung von Drahtketten erwiesen, wobei der Dimensionierung der wenigstens einen Drahtkette flexibel Rechnung getragen werden kann. Im Allgemeinen sind jedoch alternativ oder in Ergänzung anderweitige Fixierungsmittel, wie beispielsweise in Form eines Kabelbinders, eines Klettverschlusses, einer Verschnürung, eines Gummiringes, einer Clip-Verbindung oder derartigen Mitteln zur Fixierung der wenigstens einen Drahtkette zu einem Drahtbündel, denkbar.

Im Allgemeinen ist es nicht erforderlich, das wenigstens eine Fixierungsmittel - beispielsweise im Fall eines Kabelbinders - über zwei freie Enden mit sich selbst zu verkleben. Zum Beispiel kann die Drahtkette mit dem wenigstens einen Fixierungsmittel - beispielsweise mit einer Schnur, einem Klebestreifen et cetera - umwickelt werden.

Bevorzugt ist vorgesehen, dass auf dem wenigstens einen Fixierungsmittel wenigstens ein Identifikationsmittel, vorzugsweise QR-Code oder ID-Code, zur Zuordnung des jeweiligen Drahtbündels angeordnet ist.

Das wenigstens eine Identifikationsmittel erleichtert nicht nur eine simplere Verbindung der wenigstens einen Drahtkette zum Auftrag, der Fertigung oder dem Einsatzgebiet, sondern ermöglicht zudem eine IT-gestützte Weiterverarbeitung, bei welcher das Drahtbündel beispielsweise über Mustererkennung durch ein Scangerät oder eine Kamera erfasst und erkannt wird. Beispielsweise kann das Identifikationsmittel in Form eines RFID-Chips vorliegen, wobei ein optischer Zuordnungscode (wie eine ID-Nummer, eine Beschriftung oder ein QR-Code) besonders bevorzugt ist.

Als günstig hat sich erwiesen, dass die Bündeleinrichtung eine im Wesentlichen als U-Form ausgestaltete Geometrie zur Ablage der wenigstens einen Drahtkette während eines Bündelungsvorgangs umfasst.

Eine U-Form kann bereits aufgrund der Form eine hinreichende Bündelung der wenigstens einen Drahtkette vermitteln. Es kann vorgesehen sein, dass die Bündeleinrichtung alternativ oder in Ergänzung zur Geometrie Bündelmittel umfasst, um die wenigstens eine Drahtkette in eine weiter gebündelte Form überzuführen. Im Allgemeinen kann die Bündelung durch die Fixierungsvorrichtung in Wechselwirkung mit der Bündeleinrichtung (diese kann auch im Allgemeinen auch beispielsweise in einer planaren Ablage vorliegen) erfolgen.

Besonders bevorzugt ist vorgesehen, dass die Bündeleinrichtung einen zur Bündelung relativ zu der wenigstens einen Drahtkette bewegbaren Bündler, vorzugsweise Schwenkarm, und/oder eine Antriebsvorrichtung umfasst, wobei vorzugsweise vorgesehen ist, dass die Antriebsvorrichtung als Pneumatikvorrichtung ausgebildet ist.

Die Antriebsvorrichtung ermöglicht die Automatisierung der Herstellung der Drahtbündel. Im Kontext der Erfindung kann diese für sämtliche Bauteilkomponenten - individuell oder gemeinsam - als Antrieb erachtet werden, wobei nicht zwingend sämtliche Bauteilkomponenten angetrieben sein müssen.

Gemäß einem bevorzugten Ausführungsbeispiel ist vorgesehen, dass die Bündeleinrichtung wenigstens zweiteilig und/oder zum Auswerfen des Drahtbündels, vorzugsweise durch eine gegebenenfalls vorhandene Antriebsvorrichtung, aufspreizbar ausgebildet ist.

Dadurch kann auf eine translatorische Bewegung des Drahtbündels oder der Bündeleinrichtung verzichtet werden, wobei das Drahtbündel beispielsweise schwerkraftbedingt nach unten aus dem Bearbeitungsmodul fallen kann. Im Allgemeinen kann ein Greifer zum Entfernen des Drahtbündels vorgesehen sein, wobei dies nicht erforderlich ist.

Gemäß einer vorteilhaften Ausführungsform ist vorgesehen, dass wenigstens eine, vorzugsweise zwei, Rolle zur Anbindung des wenigstens einen Fixierungsmittels an der wenigstens einen gebündelten Drahtkette vorgesehen ist, wobei vorzugsweise vorgesehen ist, dass die wenigstens eine Rolle durch eine gegebenenfalls vorhandene Antriebsvorrichtung relativ zu der Bündeleinrichtung bewegbar ist.

Durch eine Rolle, welche beispielsweise frei rotierbar um die wenigstens eine gebündelte Drahtkette geführt wird, kann das wenigstens eine Fixierungsmittels besonders effizient und in Abhängigkeit an die konkret vorliegende Geometrie der wenigstens einen Drahtkette an der Drahtkette - besonders bevorzugt mittels Klebe-/Haftmittel - angebunden werden.

Bevorzugt ist vorgesehen, dass eine Druckvorrichtung zum Bedrucken des wenigstens einen Fixierungsmittels, vorzugsweise mit wenigstens einem Identifikationsmittel, vorgesehen ist.

Ist die Druckvorrichtung im Bearbeitungsmodul integriert, kann individuell und just in time auf die gewünschte Beschriftung beziehungsweise den gewünschten Aufdruck eingewirkt werden.

Bevorzugt ist vorgesehen, dass eine, vorzugsweise durch eine gegebenenfalls vorhandene Antriebsvorrichtung angetriebene oder antreibbare, Schneidvorrichtung zum Ablängen des wenigstens einen Fixierungsmittels vorgesehen ist.

Da das Spektrum an möglichen Drahtketten oder Vielzahl an Drahtketten breit ist, kann durch eine Schneidvorrichtung ein passendes Fixierungsmittel im Bündelprozess bereitgestellt werden. Im Allgemeinen kann die Schneidvorrichtung beispielsweise bei Vorliegen eines Kabelbinders als Fixierungsmittel in einer Auswahleinrichtung zur Bereitstellung eines spezifischen Kabelbindertyps (mit einer konkreten Länge) vorgesehen sein. Im Fall von Kabelbindern kann jedoch auch auf eine Schneidvorrichtung verzichtet werden.

Bevorzugt ist vorgesehen, dass wenigstens ein, vorzugsweise zwei und/oder durch eine gegebenenfalls vorhandene Antriebsvorrichtung angetriebenes oder antreibbares, Transportmittel, vorzugsweise Saugnapf, vorgesehen ist, mit welchem das wenigstens eine Fixierungsmittel, vorzugsweise von einer gegebenenfalls vorhandenen Druckvorrichtung, zu der wenigstens einen gebündelten Drahtkette bewegbar ist.

Alternativ kann vorgesehen sein, dass das wenigstens eine Fixierungsmittel bereits derart relativ zu der wenigstens einen gebündelten Drahtkette lokalisiert vorliegt, dass das wenigstens eine Fixierungsmittel direkt um die wenigstens eine Drahtkette applizierbar ist.

Besonders bevorzugt ist vorgesehen, dass eine Ablagevorrichtung zum Speichern einer Vielzahl an Drahtbündeln vorgesehen ist, wobei vorzugsweise vorgesehen ist, dass zwischen der Bündeleinrichtung und der Ablagevorrichtung eine schiefe Ebene angeordnet ist.

Bei einer schiefen Ebene kann auf komplexe und ansteuerbare Transporteinrichtungen verzichtet werden, um die Drahtbündel der Ablagevorrichtung zuzuführen. Liegt die Ablagevorrichtung in vertikaler Richtung unterhalb der Bündeleinrichtung, kann auch auf die schiefe Ebene verzichtet werden. Die Ablagevorrichtung ermöglicht die Zwischenspeicherung einer Vielzahl an Drahtbündel, da die Taktzeit der Drahtkonfektioniermaschine im Allgemeinen nicht der Taktzeit für die Weiterverarbeitung entspricht, wobei die Drahtkonfektioniermaschine beispielsweise automatisiert arbeitet und die Weiterverarbeitung anschließend auf eine Charge an Drahtbündel erfolgt. Eine direkte Weitergabe oder ein Weitertransport ohne Zwischenspeicherung der Drahtbündel ist ebenfalls möglich und wird insbesondere bei Vorliegen eines Identifikationsmittels erleichtert oder sicherer ermöglicht.

Gemäß einem bevorzugten Ausführungsbeispiel ist vorgesehen, dass das Bearbeitungsmodul mit wenigstens einer einer Drahtkette und/oder dem wenigstens einen Drahtbündel versehen vorliegend ist, wobei die wenigstens eine Drahtkette eine Vielzahl an miteinander verbundenen Drähten umfassend, wobei vorzugsweise vorgesehen ist, dass die Vielzahl an Drähten jeweils in Form von partiell von einer Isolierung befreiten Drähten vorliegt.

Als vorteilhaft hat sich erwiesen, dass eine Drahtkettenbereitstellungsvorrichtung, vorzugsweise des zumindest einen Bearbeitungsmoduls, zur Bereitstellung wenigstens einer Drahtkette und/oder wenigstens eine Transportvorrichtung vorgesehen ist, mit welcher wenigstens eine Drahtkette dem Bearbeitungsmodul zuführbar und/oder das wenigstens eine Drahtbündel von der Bündeleinrichtung und/oder einer gegebenenfalls vorhandenen Ablagevorrichtung wegtransportierbar ist.

Durch eine Transportvorrichtung kann das Bearbeitungsmodul als Entität zur automatisierten Bündelung von Drahtketten besonders günstig in den im Allgemeinen ebenfalls automatisierten Prozess der Bereitstellung der wenigstens einen Drahtketten oder Weiterverarbeitung integriert werden. Besonders bevorzugt wird das Drahtbündel zusammen mit wenigstens einem weiteren Drahtbündel auf der Ablageeinrichtung zwischengelagert.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1a, 1b: eine Gegenüberstellung einer Drahtkette vor einem gebündelten Zustand und in einem gebündelten Zustand sowie eines Drahtbündels unter Fixierung der einzelnen Drähte sowohl mit einem Klebeband als auch mit einem Fixierungsmittel in Form eines Klebestreifens,
- Fig. 2a-2l: ein Bearbeitungsmodul für eine Drahtkonfektioniermaschine gemäß einem bevorzugten Ausführungsbeispiel zur Visualisierung eines Ablaufs der Herstellung eines Drahtbündels ausgehend von einer Drahtkette in perspektivischen Darstellungen,
- Fig. 3: eine Drahtkonfektioniermaschine mit dem Bearbeitungsmodul gemäß der Ausführungsform nach Fig. 2a in einer perspektivischen Ansicht.

Fig. 1a zeigt eine Drahtkette 1 umfassend eine Vielzahl an Drähten 4, wobei an den Drähten 4 jeweils ein Leiterendstück angeordnet ist. Die Anzahl an Leiterendstücken pro Draht 4 und die Art des Leiterendstücks ist im Allgemeinen Beliebig. Die Anzahl an Drähten 4 pro Drahtkette 1 und die Anzahl an Drahtketten 1 ist im Allgemeinen für die Herstellung eines Drahtbündels 7 oder einer Vielzahl an Drahtbündel 7 beliebig.

Die Drahtkette 1 umfasst eine Vielzahl an miteinander mittels eines Klebebandes 8 verbundenen und in ausgebreiteter Form räumlich voneinander beabstandeten Drähte 4, wobei sich die Drähte 4 in gebündelter Form im Allgemeinen kontaktieren.

Die Vielzahl an Drähten 4 liegen jeweils in Form von partiell von einer Isolierung 23 befreiten Drähten 4 vor, wobei die konkrete Ausgestaltung der Drähte 4 - beispielsweise das vorliegende Leiterendstück - im Allgemeinen beliebig ist.

Fig. 1b zeigt in obiger Abbildung eine gebündelte Drahtkette 1, wobei im Allgemeinen eine Vielzahl an Drahtketten 1 in gebündelter Form zusammengefasst sein können. In der unteren Abbildung ist ein Drahtbündel 7 als Endprodukt dargestellt, wobei in analoger Weise eine einzelne Drahtkette 1 oder eine Vielzahl an Drahtketten 1 gebündelt sein können und die Drähte 4 unterschiedlicher Art (Länge, Querschnitt, Leiterendstück et cetera) sein können.

Das Drahtbündel 7 ist mittels eines Fixierungsmittels 6 gebildet, wobei die Anzahl, Art und Positionierung des Fixierungsmittels 6 im Allgemeinen beliebig ist. So kann beispielsweise ein Kabelbinder oder eine Vielzahl an Fixierungsmitteln 6 vorgesehen sein oder es können beide freien Enden der gebündelten Drahtkette 1 über das Fixierungsmittel 6 zu einer Schlaufe zusammengefasst werden.

Fig. 2a bis Fig. 2l visualisieren ein exemplarisches Verfahren zur Weiterverarbeitung einer Drahtkette 1 mittels eines Bearbeitungsmoduls 2 einer Drahtkonfektioniermaschine 3, welches wie folgt expliziert werden kann: In einem vorbereitenden Verfahrensschritt werden zumindest zwei Drähte 4 mittels eines Klebebandes 8 miteinander verbunden, sodass die zumindest zwei Drähte 4 in Form einer (oder mehrerer) Drahtkette 1 bereitgestellt werden, und die Drahtkette 1 wird dem Bearbeitungsmodul 2 zugeführt sowie über eine Bündeleinrichtung 5 des Bearbeitungsmoduls 2 gebündelt, wobei die gebündelte Drahtkette 1 durch das Bearbeitungsmodul 2 mittels des Fixierungsmittels 6 zu einem Drahtbündel 7 verbunden wird.

Bei diesem Ausführungsbeispiel werden durch eine dazu konfigurierte Antriebsvorrichtung 9 automatisiert die folgenden Verfahrensschritte durchgeführt: Das Fixierungsmittel 6 wird vor einer Anbindung an der Drahtkette 1 bedruckt, das Fixierungsmittel 6 wird geschnitten, das Fixierungsmittel 6 wird zu der gebündelten Drahtkette 1 manövriert, das Fixierungsmittel 6 wird um die gebündelte Drahtkette 1 herumgeführt und über zwei freie Enden 10 zusammengeführt sowie zusammengeklebt, das Drahtbündel 7 wird aus der Bündeleinrichtung 5 ausgeworfen und das Drahtbündel 7 wird zusammen mit weiteren Drahtbündeln 7 auf einer Ablagevorrichtung 11 zwischengespeichert.

Im Allgemeinen ist möglich, die Antriebsvorrichtung 9 in Abhängigkeit einer Dimensionierung der Drahtkette 1 oder der Drahtketten 1 anzusteuern, ein anderweitiges Fixierungsmittel 6 oder anderweitige Fixierungsmittel 6 vorzusehen oder das Fixierungsmittel 6 anderweitig an der Drahtkette 1 oder den Drahtketten 1 anzubinden. Zudem können Drahtbündel 7 ohne Zwischenspeicherung direkt zu einer folgenden Arbeitsstation weitertransportiert werden.

In Fig. 2a ist eine bevorzugte Ausführungsform eines Bearbeitungsmoduls 2 für eine Drahtkonfektioniermaschine 3 zur Durchführung des Verfahrens ersichtlich, wobei gezeigt ist, dass das Bearbeitungsmodul 2 eine Bündeleinrichtung 5 zum Bündeln der Drahtkette 1 oder Drahtketten 1 und eine Fixierungsvorrichtung 12 umfasst, wobei die Fixierungsvorrichtung 12 dazu eingerichtet ist, die der Bündeleinrichtung 5 zugeführte Drahtkette 1 oder Drahtketten 1 mittels zumindest eines Fixierungsmittels 6 automatisiert zu zumindest einem Drahtbündel 7 zu verbinden.

An dem Bearbeitungsmodul 2 ist zunächst zumindest eine Drahtkette 1 und anschließend zumindest ein Drahtbündel 7 umfassend eine Vielzahl an miteinander verbundenen Drähten 4 angeordnet.

Unterhalb der Bündeleinrichtung 5 ist eine schiefe Ebene 22 angeordnet, um den Weitertransport der Drahtbündel 7 zu bedingen, wobei die schiefe Ebene 22 nicht zwingend erforderlich ist und in den Figuren 2b bis 2k aus Übersichtlichkeitsgründen ausgeblendet ist.

In der dargestellten Stellung des Bearbeitungsmoduls 2 werden die einzelnen Drähte 4 der Drahtkette 1 in der Bündeleinrichtung 5 gesammelt. Drei Saugnäpfe 21 eines Transportmittels 20, welche über eine Antriebsvorrichtung 9 (vgl. Fig. 3) angesteuert werden, halten das Fixierungsmittel 6 in Form eines Klebestreifens 13, um das Fixierungsmittel 6 durch Bewegung des Transportmittels 20 oder der anschließend gebündelten Drahtkette 1 an die gewünschte Position für das Drahtbündel 7 zu manövrieren.

Das Fixierungsmittel 6 wurde zuvor durch eine Einheit bereitgestellt, welche eine Druckvorrichtung 18 zum Bedrucken des Fixierungsmittels 6 mit einem Identifikationsmittel 14 sowie eine Schneidvorrichtung 19 zum Ablängen des Fixierungsmittels 6 umfasst.

Im Allgemeinen kann die Drahtkette 1 bereits als Drahtkette 1 der Bündeleinrichtung 5 zugeführt werden. Gemäß dem Ausführungsbeispiel nach Fig. 2a wird die Drahtkette 1 - dies ist im Allgemeinen möglich - im Zuge des Einbringens in die Bündeleinrichtung 5 (temporär parallel) durch eine Drahtkettenbereitstellungsvorrichtung 27 hergestellt.

Fig. 2b zeigt, dass die Bündeleinrichtung 5 einen Schwenkarm 26 umfasst, um die in der Bündeleinrichtung 5 angeordnete Drahtkette 1 durch Druckausübung in eine weiter gebündelte Form zu bringen. Der Schwenkarm ist angetrieben, wobei dies nicht zwingend erforderlich ist. Alternativ oder in Ergänzung zu dem Schwenkarm 26 kann beispielsweise ein translatorisch bewegbarer Bündler vorgesehen sein.

Die Bündeleinrichtung 5 umfasst eine als U-Form 15 ausgestaltete Geometrie zur Ablage der Drahtkette 1 während des Bündelungsvorgangs, wobei anderweitige Geometrien vorgesehen sein können.

Fig. 2c unterscheidet sich von Fig. 2b lediglich durch eine Darstellung mit geändertem Blickwinkel.

Fig. 2d zeigt, dass die Distanzierung zwischen der gebündelten Drahtkette 1 und dem Fixierungsmittel 6 reduziert wurde.

Der Bündler kann hierbei bereits in die Ausgangsstellung rückgeführt oder in der in Fig. 2b gezeigten Stellung verbleiben.

Fig. 2e zeigt, dass die Fixierungsvorrichtung 12 paarweise angeordnete Rollen 17 (die Anzahl ist im Allgemeinen beliebig) zur Anbindung des Fixierungsmittels 6 an der gebündelten Drahtkette 1 umfasst.

Die Rollen 17 werden durch die Antriebsvorrichtung 9 automatisiert relativ zu der Bündeleinrichtung 5 bewegt.

Fig. 2f zeigt, dass die Rollen 17 - hierbei kann auch ein anderweitiges Mittel zur Druckausübung vorgesehen sein - in vertikaler Richtung nach unten bewegt wurde, wobei die Rollen 17 durch eine Zangenmechanik derart geführt werden, dass das Fixierungsmittel 6 um die gebündelte Drahtkette 1 geführt/geklebt wird.

In dieser Stellung des Bearbeitungsmoduls 2 wird das Fixierungsmittel 6 lediglich mit einem der drei Saugnäpfe 21 gehalten, wobei die Anbindung zu dem Transportmittel 20 aufgehoben sein kann.

Fig. 2g unterscheidet sich von Fig. 2f lediglich dahingehend, dass die Rollen 17 weiter in vertikaler Richtung nach unten bewegt wurden.

In Fig. 2h und Fig. 2i ist die Anbindung des Fixierungsmittels 6 durch die Fixierungsvorrichtung 12 abgeschlossen, sodass ein Drahtbündel 7 vorliegt.

Bei diesem Ausführungsbeispiel mit dem Fixierungsmittel 6 als Klebestreifen 13 wurde eine Verbindung über zwei freie Enden 10 des Klebestreifens 13 gewählt, wobei ein Identifikationsmittel 14 sichtbar ist.

Fig. 2j zeigt, dass die Fixierungsvorrichtung 12 erneut in die Ausgangsstellung rückgeführt wurde, um die zeitgerechte Vorbereitung für das nächste Drahtbündel 7 sicherzustellen.

Fig. 2k zeigt, dass die Bündeleinrichtung 5 zum Auswerfen des Drahtbündels 7 zweiteilig ausgebildet ist, wobei die beiden Teile der Bündeleinrichtung 5 durch die Antriebsvorrichtung 9 aufgespreizt werden.

Fig. 2l zeigt den Abtrangsport des Drahtbündels 7 dieser Ausführungsform über die schiefe Ebene 22 der Transportvorrichtung 25, wobei das Drahtbündel 7 schwerkraftbedingt in Richtung einer Schütte rutscht oder fällt.

Auf dem Fixierungsmittel 6 ist ein Identifikationsmittel 14 in Form eines ID-Codes oder QR-Codes zur Zuordnung des jeweiligen Drahtbündels 7 über eine Erfassungseinrichtung oder einen Benutzer der Drahtkonfektioniermaschine 3 oder für eine nachgelagerte Handhabung angeordnet.

Fig. 3 zeigt eine Drahtkonfektioniermaschine 3 mit einem Bearbeitungsmodul 2, wobei durch das Bearbeitungsmodul 2 eine Vielzahl an Drahtketten 1 zu Drahtbündeln 7 verarbeitet werden.

Die Drahtkonfektioniermaschine 3 umfasst je eine Transportvorrichtung 25, mit welcher die Drahtketten 1 dem Bearbeitungsmodul 2 zuführbar und das Drahtbündel 7 oder die Drahtbündel 7 von der Ablagevorrichtung 11 wegtransportierbar sind/ist. Im Allgemeinen ist ein Wegtransport direkt von der Bündeleinrichtung 5 möglich.

Fig. 3 zeigt, dass das Bearbeitungsmodul 2 eine Antriebsvorrichtung 9 umfasst, mit welcher die Bündeleinrichtung 5 und die Fixierungsvorrichtung 12 antreibbar ist. Die Antriebsvorrichtung 9 ist entsprechend konfiguriert, wobei unerheblich ist, ob eine gemeinsame Antriebsvorrichtung 9 oder eine Vielzahl an Antriebsvorrichtungen 9 - beispielsweise je eine Antriebsvorrichtung 9 für die Bündeleinrichtung 5 und die Fixierungsvorrichtung 12 - vorgesehen ist. Pro Einheit können auch mehrere Antriebsvorrichtungen 9 vorgesehen sein.

Die Art der Antriebsvorrichtung 9 ist im Allgemeinen beliebig und wird bevorzugt als elektrische und/oder pneumatische Antriebsvorrichtung 9 für die Bündeleinrichtung 5 und/oder die Fixierungsvorrichtung 12 betrieben.

Die Drahtkonfektioniermaschine 3 kann weitere Module - wie beispielsweise eine Drahtendenbearbeitungsstation oder eine Crimpstation - umfassen. Drähte 4 können beispielsweise in eine Drahtschiene oder dem Bearbeitungsmodul 2 zugeführt werden, wobei in letzterem Fall zumindest ein Drahtbündel 7 gebildet wird.

Das Bearbeitungsmodul 2 umfasst eine Ablagevorrichtung 11 zum Speichern einer Vielzahl an Drahtbündeln 7, wobei die schiefe Ebene 22 zwischen der Bündeleinrichtung 5 und der Ablagevorrichtung 11 angeordnet ist.

## Patentansprüche

1. Verfahren zur Weiterverarbeitung wenigstens einer Drahtkette (1) mittels eines Bearbeitungsmoduls (2) einer Drahtkonfektioniermaschine (3), **gekennzeichnet durch** die folgenden Verfahrenschritte:
- in einem vorbereitenden Verfahrensschritt werden zumindest zwei Drähte (4), vorzugsweise mittels eines Klebebandes (8) und/oder räumlich voneinander beabstandet, miteinander verbunden, sodass die zumindest zwei Drähte (4) in Form wenigstens einer Drahtkette (1) bereitgestellt werden, und
- die wenigstens eine Drahtkette (1) wird dem Bearbeitungsmodul (2), vorzugsweise einzeln, zugeführt und über eine Bündeleinrichtung (5) des Bearbeitungsmoduls (2) gebündelt, wobei die wenigstens eine gebündelte Drahtkette (1) durch das Bearbeitungsmodul (2) mittels wenigstens eines Fixierungsmittels (6) zu, vorzugsweise genau, einem Drahtbündel (7) verbunden wird.

2. Verfahren nach Anspruch 1, wobei zumindest einer der folgenden Verfahrensschritte, vorzugsweise automatisiert durch wenigstens eine dazu konfigurierte Antriebsvorrichtung (9) und/oder in Abhängigkeit einer Dimensionierung der wenigstens einen Drahtkette (1), durchgeführt wird:
- das wenigstens eine Fixierungsmittel (6) wird, vorzugsweise vor einer Anbindung an der wenigstens einen Drahtkette (1), bedruckt
- das wenigstens eine Fixierungsmittel (6) wird geschnitten
- das wenigstens eine Fixierungsmittel (6) wird zu der wenigstens einen gebündelten Drahtkette (1) manövriert
- das wenigstens eine Fixierungsmittel (6) wird um die wenigstens eine gebündelte Drahtkette (1) herumgeführt und/oder über zwei freie Enden (10) zusammengeführt, vorzugsweise zusammengeklebt,
- das Drahtbündel (7) wird aus der Bündeleinrichtung (5) ausgeworfen und/oder entfernt
- das Drahtbündel (7) wird zusammen mit wenigstens einem weiteren Drahtbündel (7) auf einer Ablagevorrichtung (11) zwischengespeichert

3. Bearbeitungsmodul (2) für eine Drahtkonfektioniermaschine (3) zur Durchführung eines Verfahrens nach einem der vorangehenden Ansprüche, umfassend eine Bündeleinrichtung (5) zum Bündeln wenigstens einer Drahtkette (1) umfassend zumindest zwei miteinander, vorzugsweise mittels eines Klebebandes (8) und/oder räumlich voneinander beabstandeten, verbundenen Drähte (4), **dadurch gekennzeichnet, dass** das Bearbeitungsmodul (2) eine Fixierungsvorrichtung (12) umfasst, welche dazu eingerichtet ist, die wenigstens eine der Bündeleinrichtung (5) zugeführte Drahtkette (1) mittels wenigstens eines Fixierungsmittels (6) automatisiert zu wenigstens einem Drahtbündel (7) zu verbinden.

4. Bearbeitungsmodul (2) nach Anspruch 3, wobei das wenigstens eine Fixierungsmittel (6) in Form eines Klebestreifens (13) vorliegt.

5. Bearbeitungsmodul (2) nach Anspruch 3 oder 4, wobei auf dem wenigstens einen Fixierungsmittel (6) wenigstens ein Identifikationsmittel (14), vorzugsweise QR-Code oder ID-Code, zur Zuordnung des jeweiligen Drahtbündels (7) angeordnet ist.

6. Bearbeitungsmodul (2) nach einem der Ansprüche 3 bis 5, wobei die Bündeleinrichtung (5) eine im Wesentlichen als U-Form (15) ausgestaltete Geometrie zur Ablage der wenigstens eine Drahtkette (1) während eines Bündelungsvorgangs umfasst.

7. Bearbeitungsmodul (2) nach einem der Ansprüche 3 bis 6, wobei die Bündeleinrichtung (5) einen zur Bündelung relativ zu der wenigstens einen Drahtkette (1) bewegbaren Bündler, vorzugsweise Schwenkarm (26), und/oder eine Antriebsvorrichtung (9) umfasst, wobei vorzugsweise vorgesehen ist, dass die Antriebsvorrichtung (9) als Pneumatikvorrichtung (16) ausgebildet ist.

8. Bearbeitungsmodul (2) nach einem der Ansprüche 3 bis 7, wobei die Bündeleinrichtung (5) wenigstens zweiteilig und/oder zum Auswerfen des Drahtbündels (7), vorzugsweise durch eine gegebenenfalls vorhandene Antriebsvorrichtung (9), aufspreizbar ausgebildet ist.

9. Bearbeitungsmodul (2) nach einem der Ansprüche 3 bis 8, wobei wenigstens eine, vorzugsweise zwei, Rolle (17) zur Anbindung des wenigstens einen Fixierungsmittels (6) an der wenigstens einen gebündelten Drahtkette (1) vorgesehen ist, wobei vorzugsweise vorgesehen ist, dass die wenigstens eine Rolle (17) durch eine gegebenenfalls vorhandene Antriebsvorrichtung (9) relativ zu der Bündeleinrichtung (5) bewegbar ist.

10. Bearbeitungsmodul (2) nach einem der Ansprüche 3 bis 9, wobei eine Druckvorrichtung (18) zum Bedrucken des wenigstens einen Fixierungsmittels (6), vorzugsweise mit wenigstens einem Identifikationsmittel (14), vorgesehen ist.

11. Bearbeitungsmodul (2) nach einem der Ansprüche 3 bis 10, wobei eine, vorzugsweise durch eine gegebenenfalls vorhandene Antriebsvorrichtung (9) angetriebene oder antreibbare, Schneidvorrichtung (19) zum Ablängen des wenigstens einen Fixierungsmittels (6) vorgesehen ist.

12. Bearbeitungsmodul (2) nach einem der Ansprüche 3 bis 11, wobei
- wenigstens ein, vorzugsweise zwei und/oder durch eine gegebenenfalls vorhandene Antriebsvorrichtung (9) angetriebenes oder antreibbares, Transportmittel (20), vorzugsweise Saugnapf (21), vorgesehen ist, mit welchem das wenigstens eine Fixierungsmittel (6), vorzugsweise von einer gegebenenfalls vorhandenen Druckvorrichtung (18), zu der wenigstens einen gebündelten Drahtkette (1) bewegbar ist, und/oder
- eine Ablagevorrichtung (11) zum Speichern einer Vielzahl an Drahtbündeln (7) vorgesehen ist, wobei vorzugsweise vorgesehen ist, dass zwischen der Bündeleinrichtung (5) und der Ablagevorrichtung (11) eine schiefe Ebene (22) angeordnet ist.

13. Bearbeitungsmodul (2) nach einem der Ansprüche 3 bis 12 mit wenigstens einer Drahtkette (1) und/oder dem wenigstens einen Drahtbündel (7) umfassend eine Vielzahl an miteinander verbundenen Drähten (4), wobei vorzugsweise vorgesehen ist, dass die Vielzahl an Drähten (4) jeweils in Form von partiell von einer Isolierung (23) befreiten Drähten (4) vorliegt.

14. Drahtkonfektioniermaschine (3) mit zumindest einem Bearbeitungsmodul (2) nach einem der Ansprüche 3 bis 13.

15. Drahtkonfektioniermaschine (3) nach Anspruch 14, wobei eine Drahtkettenbereitstellungsvorrichtung (27), vorzugsweise des zumindest einen Bearbeitungsmoduls (2) zur Bereitstellung wenigstens einer Drahtkette (1), und/oder wenigstens eine Transportvorrichtung (25) vorgesehen ist, mit welcher wenigstens eine Drahtkette (1) dem Bearbeitungsmodul (2) zuführbar und/oder das wenigstens eine Drahtbündel (7) von der Bündeleinrichtung (5) und/oder einer gegebenenfalls vorhandenen Ablagevorrichtung (11) wegtransportierbar ist.
